# EUROPÄISCHE PATENTSCHRIFT

(11) **EP 0 222 922 B1**
(45) Veröffentlichungstag und Bekanntmachung des Hinweises auf die Patenterteilung: **15.04.1992**
(21) Anmeldenummer: 86902960.3
(22) Anmeldetag: 18.04.1986
(51) Int. Cl.: A63C 9/18, A63C 9/20

(54) **SKIBINDUNG**
SKI BINDING
FIXATION DE SKI

(30) Priorität: 26.04.1985 SU 3879999
(43) Veröffentlichungstag der Anmeldung: 27.05.1987
(73) Patentinhaber: LENINGRADSKY POLITEKHNICHESKY INSTITUT IMENI M.I.KALININA, Leningrad, 195251 (SU)
(72) Erfinder: MAKARENKO, Vladimir Stepanovich, Leningrad, 195274 (SU)
(74) Vertreter: Ebbinghaus, Dieter, Dipl.-Ing.
(86) Internationale Anmeldenummer: SU8600033
(87) Internationale Veröffentlichungsnummer: WO8606290

(56) Entgegenhaltungen:
- EP-A- 0 096 094
- DE-A- 2 659 586
- DE-A- 3 115 618
- DE-A- 3 240 750
- FR-A- 2 466 259
- FR-A- 2 497 595
- SU-A- 283 869
- US-A- 4 487 427

## Beschreibung

Die Erfindung bezieht sich auf eine Anordnung aus Skibindung und Skischuh mit Haltestiften und Gegenbohrungen, die am Ski bzw. Schuh angebracht sind. Eine solche Skibindung ist aus der DE-A-32 40 750 bekannt.

Üblich sind gegenwärtig Skibindungen der "Racing Norm 38" und "Racing Norm 50", wobei die Zahl Jeweils die Breite des Vorderschuhs in mm bezeichnet. Beim herkömmlichen Laufschritt ist in einer gut vorbereiteten Loipe der erstere Schuhtyp zu bevorzugen, weil die schmalere Spitzenpartie der Schuhsohle ein effektiveres Abstoßen ermöglicht. Wegen der schmaleren Sohlenspitzenpartie wird für die Überwindung des Sohlenwiderstandes gegen Biegung in Richtung zur Skispitze eine bedeutend geringere kraft aufgewendet. Der Schlittschuhschritt dagegen bedingt eine wesentliche Steigerung der Anforderungen an die Sohlenbeständigkeit gegen Verdrehung. Hierfür gewährleistet die bekannte Skibindung vom Typ "Ratafella" eine höhere Steifigkeit, d.h. der Ski ist besser lenkbar. Jedoch erfüllt auch dieser Bindungstyp nicht alle gestellten Anforderungen, z.B. im Hinblick auf den Schlittschuhschritt, da es hierbei zu einer Verdrehung der Sohle kommt.

Bekanntlich nimmt die Querschnittsfläche einer aus Kunststoff gefertigten Skischuhsohle in Richtung von der Sohlenspitze zur Ferse hin zu. Die größte Querschnittsfläche der Schuhsohle liegt im Bereich des Fußes des Skiläufers.

Einerseits nimmt beim Fixieren des Schuhs am Ski im Bereich des Fußes des Läufers die Widerstandskraft der Schuhsohle gegen Verdrehung stark zu, was beim Schlittschuhschritt besonders wichtig ist, weil die auf die Skibindung einwirkenden Zerstörungsmomente dabei kleiner werden. Jedoch ist die Fixierung des Schuhs in der genannten Zone dadurch erschwert, daß ein Feststeller, der den Schuh in dieser Zone fixiert und dabei allen gestellten Anforderungen genügt, nur unter erheblichen Schwierigkeiten geschaffen werden kann.

Andererseits nimmt beim Fixieren des Schuhs im Bereich des Fußes der Widerstand der Sohle gegen Biegung in der vertikalen Ebene in Richtung zur Skispitze zu, wodurch die Wirksamkeit des Abstoßens im herkömmlichen Laufschritt verringert wird.

Angesichts der angeführten Tatsachen läßt sich die Schlußfolgerung ziehen, daß der Skiläufer je nach dem angewendeten Laufschritt (herkömmlich oder Schlittschuhschritt) und dem Loipenzustand (Schnee, Glatteis) zweckmäßig einen optimalen Grad des Widerstandes der Schuhsohle gegen Verdrehung wählen nuß, was wiederum die Widerstandskraft der Schuhsohle gegen Biegung in der vertikalen Ebene bestimmt. Letzteres läßt sich durch Verlagerung des Fixierungsbereiches der Sohle längs der Schuhachse erreichen. Allerdings ist die Verlagerung der Fixierungszone längs der Achse ein und desselben Schuhs eine sehr komplizierte Aufgabe, weil die bekannten Feststellerkonstruktionen die Lösung dieses Problems verhindern.

Bei der Anordnung der eingangs genannten Art sind die Haltestifte zweiteilig ausgeführt, wobei ein Teil jedes Haltestiftes unmittelbar in den Ski- oder Schuhkörper eingesetzt ist, während der andere in die Gegenbohrung im Schuh oder Ski einzuführen ist. Ist der untere Stiftteil im Skikörper angeordnet, so muß der Schuh zur Fixierung derart eingestellt werden, daß die oberen Teile der Stifte in die im Spitzenbereich der Schuhsohle vorhandenen Bohrungen eintreten. Zur Begrenzung der Schuhverschiebung in der vertikalen Ebene werden verschieden Feststeller verwendet. Vorteilhaft ist an der bekannten Anordnung, daß sie leicht und einfach herstellbar und aufgebaut ist, daß sie schnell montiert und demontiert werden kann und daß verschiedene Arten von Feststellern anwendbar sind. Nachteilig ist, daß beim Fixieren und Lösen des Schuhs der Skiläufer seine Hände zu Hilfe nehmen muß.

Aus dem DE-Gbm 84 25 984 ist eine Anordnung aus Skibindung und Schuh bekannt, deren am Ski angebrachte Haltestifte in zugehörige Bohrungen im Spitzenbereich der Schuhsohle eingeführt werden. Ein Feststeller ist in Form einer Blattfeder ausgebildet, die die Form eines Bügels aufweist, der den Spitzenbereich der Schuhsohle von oben umfaßt. Ein Ende der Blattfeder ist mit dem Ski verbunden. Zu den Vorteilen der bekannten Skibindung gehören ihre relativ einfache Herstellbarkeit, niedrige Selbstkosten, geringe Abmessungen, geringes Gewicht sowie die Möglichkeit eines automatischen (ohne Einsatz der Hände) Fixierens des Schuhs am Ski. Allerdings kann diese Skibindung nur mit einem Skischuh verwendet werden, der eine vorspringende Sohlenspitzenpartie bzw. einen Rand aufweist. Beim Abstoßen entsteht eine horizontale Kraftkomponente, die senkrecht zur Skilängsachse wirkt. Es entsteht ferner ein größeres Drehmoment, weil der Abstoßbereich des Skiläufers und der Fixierungsbereich des Schuhs nicht übereinstimmen. Es kommt demzufolge zu einer Verdrehung der Schuhsohle. Dieser Nachteil ist für alle Bindungstypen charakteristisch, die zum Einsatz bei Skischuhen mit vorspringendem Spitzenbereich bestimmt sind.

Der Erfindung liegt die Aufgabe zugrunde, eine Skibindung zu schaffen, bei der die auf Haltestift und Schuhsohle einwirkenden Kräfte gleichmäßiger verteilt werden.

Diese Aufgabe wird erfindungsgemäß, ausgehend von dem aus der DE-A-32 40 750 bekannten Stand der Technik, wie er im Oberbegriff des Patentanspruchs kurz beschrieben ist, durch die kennzeichnenden Merkmale des Patentanspruchs 1 gelöst.

Weil in die Kontaktzone der Haltestiftoberfläche und der Oberfläche der zugehörigen Bohrung ein Einlegestück aus elastischem Werkstoff eingebracht ist, lassen sich die Belastungen gleichmäßiger über den Haltestift verteilen, weil der elastische Werkstoff aus dem das Einlegestück gefertigt ist, das Bestreben hat, aus einem Bereich, in dem ein höherer Druck herrscht, in einen Bereich überzutreten, in dem ein geringerer Druck herrscht. Hierdurch wird der Druck je Flächeneinheit der Stiftoberfläche ausgeglichen. Außerdem erzielt man, indem man die Einlegestücke abnehmbar macht, die Möglichkeit, die Reibungskräfte zwischen Einlegestück und dem jeweiligen Abschnitt der Stift- bzw. Bohrungsoberfläche zu ändern. Je nach den Witterungsverhältnissen und anderen äußeren Bedingungen kann der Skiläufer verschiedene Einlegestücke verwenden.

Bei der im Patentanspruch 2 beschriebenen Weiterbildung der erfindungsgemäßen Anordnung kann ein und dasselbe Schuhpaar sowohl für den Schlittschuhschritt als auch für den herkömmlichen Laufschritt verwendet werden. Bekanntlich stellt der Schlittschuhschritt höhere Anforderungen an die Belastbarkeit gegen Sohlenverdrehung. Zur Verminderung dieser Verdrehung wird der Fixierungsbereich zweckmäßigerweise in die Zone der Zehen des Skiläufers verlegt, d.h., daß Fixierungsbereich des Schuhs und Abstoßzone des Skiläufers vereinigt werden. Jedoch ist die Sohlenbreite in dieser Zone größer als im Spitzenbereich der Schuhsohle. Dies bringt einerseits beim Schlittschuhschritt Vorteile, weil die Sohlenverdrehung vermindert wird. Andererseits hat dies auch einen nachteiligen Effekt, weil der Sohlenwiderstand gegen die Biegung in der zur Skilängsachse parallelen vertikalen Ebene zunimmt, was zu einer Abnahme der Wirksamkeit des Abstoßens führt. Die Forderungen sind also widersprüchlich. Daher wird der Schuh in zweckmäßiger Weise bei Anwendung des Schlittschuhschrittes an den Haltestiften durch Einführen derselben in den im Abstoßbereich liegenden Gegenbohrungen, beim herkömmlichen Laufschritt dagegen in den im vorderen, schmaleren Spitzenbereich der Sohle vorhandenen Bohrungen fixiert. Von besonderer Bedeutung ist dies bei Wettkämpfen, bei denen ungefähr eine Loipenhälfte für den herkömmlichen und der übrige Teil der Loipe für den Schlittschuhschritt vorbereitet wird. In diesem Fall ist die erfindungsgemäße Anordnung besonders zweckmäßig, weil sie es erlaubt, den Fixierungsbereich des Schuhs je nach den äußeren Bedingungen zur Vergleichmäßigung der auf Skibindung und Schuh einwirkenden Kräfte zu wechseln. Die Zweckmäßigkeit der Verlegung des Fixierungsbereiches ist allerdings nicht nur durch den vom Skiläufer angewendeten Schritt, sondern auch durch die Witterungsverhältnisse bedingt. Bei Glatteis, Firnschnee und Naßschnee nimmt die Sohlenverdrehung zu. Unter diesen Bedingungen ist eine Verlegung des Fixierungsbereichs des Schuhs in größere Entfernung vom Spitzenbereich der Sohle ebenfalls zweckmäßig, um den Schuh näher an die Skispitze zu verschieben und hierdurch eine bessere Skilenkung zu erreichen. Eine ähnliche Situation entsteht beispielsweise auch in stark durchschnittenem Gelände oder bei einer schlecht vorbereiteten Loipe.

Werden bei der im Patentanspruch 3 beschriebenen Ausführungsform die Außenflächenabschnitte mit verschiedenen Abmessungen in Bezug auf ihre Lange und Form ausgeführt, so ändern sich dementsprechend auch die Reibungskräfte, die die Zuverlässigkeit der Fixierung des Schuhs bestimmen. Beispielsweise nehmen diese Kräfte mit größer werdender Länge der Abschnitte bei sonst gleichen Bedingungen zu. Eine ähnliche Situation ergibt sich bei einer Änderung der Form ihrer Ausbildung, beispielsweise beim Übergang von der zylindrischen zur Kegelform. Ähnlich verhält es sich bei zunehmendem Durchmesser der Stiftabschnitte bei ein und demselben Durchmesser der entsprechenden Bohrungsabschnitte.

Vorzugsweise stellt die Reibpaarung einen Morsekegel dar (Patentanspruch 4).

Bevorzugte Ausgestaltungen und Weiterbildungen der erfindungsgemäßen Anordnung sind Gegenstand der Patentansprüche 5 bis 9.

Die der Erfindung zugrundeliegende Aufgabe wird ferner durch die Merkmale des Anspruchs 10 und des Anspruchs 11 gelöst.

Im folgenden werden Ausführungsbeispiele der erfindungsgemäßen Anordnung aus Skibindung und Skischuh beschrieben. Es zeigen:
- Fig. 1: den Längsschnitt einer Anordnung mit Schuh Ski, und Einlegestück,
- Fig. 2: im Längsschnitt die Fixierung eines Schuhs mit vorspringender Sohlenspitzenpartie in der Skibindung,
- Fig. 3: dasselbe, mit einem Schuh ohne vorspringende Sohlenspitzenpartie,
- Fig. 4: die Ansicht einer Schuhsohle,
- Fig.5, 6: Querschnitte von Ausführungsformen der Anordnung in einer Stellung vor dem Einführen der am Ski vorhandenen Haltestifte in die zugehörigen Schuhbohrungen.

Die Anordnung aus Skibindung und Schuh enthält Haltestifte 1 (Fig. 1 bis 6), die an einem Ski 2 angebracht sind, und Gegenbohrungen 3, die in der Sohle 4 eines Schuhes 5 ausgeführt sind. Zumindest ein Abschnitt der Außenfläche eines jeden Haltestiftes 1 und ein ihn berührender Oberflächenabschnitt einer zugehörigen Gegenbohrung 3 bilden eine Reibpaarung. Die Reibpaarung kann von einem Morsekegel (Morse taper) oder aber von einem selbst-haltenden Kegel (self-holding taper) gebildet sein. Einem Paar der Haltestifte 1 können mehrere Paare von Gegenbohrungen 3 zugeordnet sein, die entlang der Längsachse des Skis 2 und des Schuhes 5 liegen.

Zur Verbesserung ihrer Betriebseigenschaften ist die Anordnung zusätzlich mit einem Einlegestück 6 (Fig.1) ausgestattet se, das in jeder Bohrung 3 untergebracht ist und aus elastischem Werkstoff, beispielsweise aus Gummi, besteht. In diesem Fall wird die Reibpaarung von der Außenfläche des jeweiligen Haltestiftes 1 und der Oberfläche des ihn berührenden Einlegestücks 6 gebildet.

Die in Fig. 1 dargestellte Anordnung arbeitet auf folgende Weise. Zur Fixierung des Schuhes 5 muß der Skiläufer mit seinem Fuß auf die Sohle 4 des Schuhes 5 längs der Achse des Haltestiftes 1 vertikal nach unten drücken. Der Stift 1 tritt in die Bohrung 3 ein, wobei er das Einlegestück 6 auseinanderspreizt und an die Wand der Bohrung 3 andrückt. nach dem Eintritt in die Bohrung 3 wird der Haltestift 1 in der Sohle 4 des Schuhes 5 durch die Reibungskraft festgehalten, deren Betrag im Augenblick des Abstoßes (der sohlenbiegung) zunimmt, was eben zur Sicherstellung einer zuverlässigen Fixierung des Schuhes 5 erforderlich ist.

In dieser Ausführungsform der Anordnung geschieht die Fixierung des Schuhes 5 durch elastische Anpreßkräfte an den Oberflächen des Einlegestücks 6 und des Haltestiftes 1.

Ein Vorteil dieser Konstruktion besteht neben ihrem einfachen Aufbau und ihrer Fertigungsgerechtheit sowie ihrem kleinen Gewicht im Fortfall eines Feststellers, in einer praktisch vollständigen Vermeidung eines Spiels und folglich in geringem verbindungsverschleiß und guter Lenkung des Skis 2.

In jeder Bohrung 3 kann eine Bewehrungsbuchse 7 (Fig. 1-6) angeordnet sein, die beispielsweise aus Metall besteht.

Zur Einstellung der Andruckstärke der Oberfläche des Einlegestücks 6 an den Haltestift 1 kann die Befestigung zusätzlich mit einer entsprechenden Einrichtung ausgestattet sein. Als solche Einrichtung zur Einstellung der Andruckstärke des Einlegestücks 6 an den Haltestift 1 kann beispielsweise eine Gewindeverbindung in Form einer hohlen Schraube 8 (Fig. 2) verwendet werden, die sich in einem Gewindeabschnitt 9 der Bewehrungsbuchse 7 befindet, welche ihrerseits in der vorspringenden Spitzenpartie der Sohle 4 des Schuhes 5 angeordnet ist. Im Hohlraum der Schraube 8 ist das Einlegestück 6 aufgenommen. Beim Eindrehen der Schraube 8 in die Buchse 7 wird das Einlegestück 6 verformt, wodurch die Reibungskraft zwischen dem in die Bohrung 3 der Buchse 7 eingeführten Haltestift 1 und dem Einlegestück 6 erhöht wird. Entsprechend nimmt die Reibungskraft beim Herausschrauben der Schraube 8 aus der Buchse 7 ab.

Die in Fig. 2 dargestellte Anordnung arbeitet folgendermaßen. Vor der Fixierung des Schuhes S wird das Einlegestück 6 zweckmässigerweise entlastet, wodurch die günstigsten Bedingungen für das Einführen des Haltestiftes 1 in die Bohrung 3 der Sohle 4 geschaffen werden. Danach steigert man, indem man die Schraube 8 in die Buchse 7 eindreht, die auf das Einlegestück 6 wirkende Belastung. Mit größer werdender Belastung nimmt die Haftung des elastischen Werkstoffs des Einlegestücks 6 und somit der Sohle 4 des Schuhes 5 am Haltestift 1 und demnach auch am Ski 2 zu. Also ergibt sich die Möglichkeit, die Funktionsbedingungen des Haltestiftes 1 zu verbessern und die Zuverlässigkeit und Lebensdauer desselben zu erhöhen. Bei Verschleiß des Einlegestückes 6 kann es ausgetauscht werden.

In Fig. 3, 4 ist eine Ausführungsform der erfindungsgemässen Anordnung dargestellt, die mit Schuhen 5 zweckmässig angewendet werden kann, die keine vorspringende Spitzenpartie an der Sohle 4 des Schuhes 5 bzw. keinen Rand aufweisen.

In dieser Ausführungsform ist die Bewehrungsbuchse 7 in der Sohle 4 in der Zone der Fußzehen eines Skiläufers angebracht, und der Gewindeabschnitt 9 zum Einführen der Schraube 8 befindet sich im unteren Teil der Buchse 7. Zum Drehen der Schraube 8 ist in derselben ein Schraubendreherschlitz 10 ausgeführt.

Vor dem Fixieren des Skischuhes 5 wird durch Drehen der Schraube 8 der erforderliche Zusammendrückungsgrad des Einlegestücks 6 eingestellt, wonach der Haltestift 1 in die Bohrung 3 der Sohle 4 des Schuhes 5 eingeführt wird. Die Kraft, die den Schuh 5 am Ski 2 gegen Verschiebung in der Vertikalebene sichert, ist durch den am Einlegestück 6 angreifenden Druck bestimmt. Zur Erhöhung der Haftkraft zwischen dem Haltestift 1 und dem Einlegestück 6 können an der Außenfläche des Haltestiftes 1 Riffelungen bzw. Ringnuten 11 ausgeführt werden.

In Fig. 5 ist eine Ausführungsform der Anordnung dargestellt, in der ein Paar Haltestifte 1 am Ski 2 angebracht ist, während ein Paar Bewehrungsbuchsen 7, die in einem Stück mit einer Platte 12 ausgeführt sind, in der Sohle 4 des Schuhes 5 angeordnet ist. Zwischen den Buchsen 7 besteht in der Sohle 4 eine Bohrung zum Einführen einer Einstellschraube 13 in dieselbe und Eindrehen dieser Schraube in eine in der Platte 12 vorgesehene Gewindebohrung 14. Die Platte 12 befindet sich in einem Hohlraum 15 der Sohle 4 und ist bei Drehen der Schraube 13 in diesem Hohlraum 15 biegbar. Hierbei ändert sich der Winkel zwischen den Achsen der Bohrungen 3 in den Bewehrungsbuchsen 7.

In der Ausgangsstellung, d.h. vor dem Einführen der Haltestifte 1 in die Bohrungen 3, sind die Achsen der Haltestifte 1 und die Achsen der zugehörigen Bohrungen 3 nicht fluchtend.

Die in Fig. 5 dargestellte Anordnung arbeitet folgenderweise. Vor dem Arbeitsbeginn stellt man durch Drehen der Schraube 13 den erforderlichen Winkel zwischen den Achsen der Bohrungen 3 ein, der eine vorgegebene Reibungskraft zwischen den in Berührung kommenden Oberflächen der Haltestifte 1 und der Bohrungen 3 gewährleistet.

Danach bringt man die oberen Enden der Haltestifte 1 mit den Bohrungen 3 in Übereinstimmung und drückt zum Einführen der Haltestifte 1 in die Bohrungen 3 der Buchsen 7 auf die Sohle 4 des Schuhes 5. Hierbei verbiegt sich die Platte 12, und es entstehen in ihr elastische Spannungen, unter deren Wirkung die Buchsen 7 bestrebt sind, die Ausgangsstellung wieder einzunehmen. Dies bewirkt wiederum eine Zunahme der Reibungskräfte zwischen den kontaktierenden Oberflächen der Buchsen 7 und der Haltestifte 1, wodurch die Fixierung des Schuhes 5 am Ski 2 gefördert wird.

In Fig. 6 ist eine weitere Ausführungsform der erfindungsgemässen Anordnung dargestellt.

Ein bzw. mehrere Paare Haltestifte 1 sind am Ski 2 angebracht. Ein bzw. mehrere Paare Bewehrungsbuchsen 7 sind in der Sohle 4 des Schuhes 5 angeordnet. Zwischen den Buchsen 7 befindet sich ein Zylinder 16, in dessen Innenraum ein elastisches Einlegestück 17 untergebracht ist. Jede Buchse 7 ist mit einer Stange 18 ausgestattet, deren freies Ende in den Zylinder 16 eingeführt ist und sich über einen Flansch 19 gegen das Einlegestück 17 abstützt.

In der Ausgangsstellung ist der Abstand zwischen den Achsen der Bohrungen etwas größer als der Abstand zwischen den Achsen der Haltestifte 1. Beim Einführen der Haltestifte 1 in die Bohrungen 3 muß das obere Ende eines jeden Haltestiftes 1 in der Zone einer zugehörigen Bohrung 3 liegen.

Beim Einführen der Haltestifte 1 in die Bohrungen 3 der Buchsen 7 verschieben sich die letzteren gegeneinander, wobei sich die Stangen 18 ebenfalls bewegen und dabei das Einlegestück 17 zusammendrücken. Die im Einlegestück 17 auftretenden Kräfte führen zur Zunahme der Reibungskraft zwischen den in Berührung kommenden Oberflächen der Haltestifte 1 und der Buchsen 7.

Zum Lösen des Schuhes 5 vom Ski 2 (Fig. 1 - 6) muß der Ski 2 fixiert und an den Schuh 5 eine Kraft angelegt werden, die entlang der Längsachse der Haltestifte 1 aufwärts gerichtet ist.

Die Haltestifte 1 und die Gegenbohrungen 3 können jeweils sowohl am Ski 2 und an der Sohle 4 wie auch umgekehrt angebracht sein. Wie die praktische Verwendung der erfindungsgemäßen Skibindung erwiesen hat, funktionieren diese Verbindungen sehr zuverlässig. Die Haftkraft zwischen der Außenfläche eines Haltestiftes 1 und der Oberfläche einer in einer Bohrung 3 angeordneten Buchse 7 ist durch das Kegelverhältnis und den Werkstofftyp des oberen Teils des Haltestiftes 1 und der Buchse 7 sowie durch die Struktur der Kontaktoberflächen bestimmt (Bearbeitungsgüte, eigens vorgesehene Rändelung, Aufrauhung u.ä.).

## Patentansprüche

1. Anordnung aus Skibindung und Skischuh mit Haltestiften (1) und Gegenbohrungen (3), die am Ski (2) bzw. Schuh (5) angebracht sind, wobei die Außenfläche wenigstens eines Haltestiftes (1) gemeinsam mit der Oberfläche einer zugehörigen Gegenbohrung (3) eine Reibpaarung bildet, dadurch gekennzeichnet, daß wenigstens in einer Gegenbohrung (3) ein Einlegestück (6) aus elastischem Werkstoff angeordnet ist, wobei die Reibpaarung von der Außenfläche eines jeweiligen Haltestiftes (1) und der Oberfläche des ihn berührenden Einlegestücks (6) gebildet ist.

2. Anordnung nach Anspruch 1, dadurch gekennzeichnet, daß einem Paar von Haltestiften (1) mehrere Paare von Gegenbohrungen (3) zugeordnet sind, die entlang der Längsachse eines Schuhes (5) und eines Skis (2) liegen.

3. Anordnung nach Anspruch 1, dadurch gekennzeichnet, daß jede Reibpaarung wenigstens von einem Außenflächenabschnitt eines Haltestiftes (1) und einem ihn berührenden Oberflächenabschnitt einer zugehörigen Gegenbohrung (3) gebildet ist.

4. Anordnung nach Anspruch 1, dadurch gekennzeichnet, daß die Reibpaarung einen Morsekegel darstellt.

5. Anordnung nach einem der Ansprüche 1 bis 4, dadurch gekennzeichnet, daß an der Außenfläche des Haltestiftes (1) Ringnuten (11) eingearbeitet sind.

6. Anordnung nach Anspruch 1, dadurch gekennzeichnet, daß an der Außenfläche der Haltestifte (1) Riffelungen ausgeführt sind.

7. Anordnung nach einem der vorstehenden Ansprüche, dadurch gekennzeichnet, daß in die Gegenbohrung (3) eine Bewehrungsbuchse (7) eingesetzt ist.

8. Anordnung nach Anspruch 1, dadurch gekennzeichnet, daß das Einlegestück (6) mit einer Einrichtung zum Einstellen der Andruckstärke desselben an den Haltestift (1) ausgestattet ist.

9. Anordnung nach Anspruch 8, dadurch gekennzeichnet, daß eine Schraube (8) in ein an der Bewehrungsbuchse (7) vorgesehenes Gewinde eingeschraubt ist, derart, daß sie das Einlegestück (6) beim Eindrehen verformt und gegen den Haltestift (1) drückt.

10. Anordnung aus Skibindung und Skischuh mit Haltestiften (1) und Gegenbohrungen (3), die am Ski (2) bzw. Schuh (5) angebracht sind, wobei die Außenfläche wenigstens eines Haltestiftes (1) gemeinsam mit der Oberfläche einer zugehörigen Gegenbohrung (3) eine Reibpaarung bildet, dadurch gekennzeichnet, daß wenigstens zwei Bewehrungsbuchsen (7) in einer in die Schuhsohle (4) eingesetzten biegsamen Platte (12) angeordnet sind, und daß in der Platte (12) zwischen den Bewehrungsbuchsen (7) eine Gewindebohrung (14) vorgesehen ist, derart, daß beim Eindrehen einer Schraube (13) der Winkel zwischen den Achsen der Bewehrungsbuchsen (7) verändert wird.

11. Anordnung aus Skibindung und Skischuh mit Haltestiften (1) und Gegenbohrungen (3), die am Ski (2) bzw. Schuh (5) angebracht sind, wobei die Außenfläche wenigstens eines Haltestiftes (1) gemeinsam mit der Oberfläche einer zugehörigen Gegenbohrung (3) eine Reibpaarung bildet, dadurch gekennzeichnet, daß in einem in der Schuhsohole (4) angeordneten Hohlraum wenigstens zwei Buchsen (7) angeordnet sind, deren Abstand sich von dem der zugehörigen Haltestifte (1) unterscheidet und die über mit ihnen verbundene Stangen (18) auf ein zwischen ihnen angeordnetes elastisches Einlegestück (17) wirken.

## Claims

1. An arrangement of a ski binding and a ski boot with locking pins (1) and counterbores (3) which are provided on the ski (2) and the boot (5) respectively, the external surface of at least one locking pin (1) forming a friction mating with the surface of a related counterbore (3), characterized in that an insert piece (6) of a resilient material is arranged in at least one counterbore (3), the friction mating of the external surface of a specific locking pin (1) and the surface of the insert piece (6) making contact with the latter being produced.

2. An arrangement in accordance with Claim 1, characterized in that with a pair of locking pins (1) there are associated a plurality of pairs of counterbores (3) which lie along the longitudinal axis of a boot (5) and of a ski (2).

3. An arrangement in accordance with Claim 1, characterized in that each friction mating is at least formed by an external surface portion of a locking pin (1) and by a contacting surface-portion of a related counterbore (3).

4. An arrangement in accordance with Claim 1, characterized in that the friction mating constitutes a Morse taper.

5. An arrangement in accordance with any one of Claims 1 to 4, characterized in that annular grooves (11) are made in the external surface of the locking pin (1).

6. An arrangement in accordance with Claim 1, characterized in that corrugations are formed on the external surface of the locking pins (1).

7. An arrangement in accordance with any one of the preceding Claims, characterized in that a reinforcing liner (7) is inserted into the counterbore (3).

8. An arrangement in accordance with Claim 1, characterized in that the insert piece (6) is equipped with a device for adjusting the force with which it presses against the locking pin (1).

9. An arrangement in accordance with Claim 8, characterized in that a screw (8) is screwed into a thread which is provided on the reinforcing liner (7), in such a manner that upon insertion by screwing it deforms the insert piece (6) and presses it against the locking pin (1).

10. An arrangement of a ski binding and a ski boot with locking pins (1) and counterbores (3) which are provided on the ski (2) and the boot (5) respectively, the external surface of at least one locking pin (1) forming a friction mating with the surface of a related counterbore (3), characterized in that at least two reinforcing liners (7) are arranged in a flexible plate (12) inserted into the boot sole (4), and in that a tapped bore (14) is provided in the plate (12) and between the reinforcing liners (7) in such a manner upon insertion of a screw (13) by screwing the angle between the axes of the reinforcing liners (7) is altered.

11. An arrangement of a ski binding and a ski boot with locking pins (1) and counterbores (3) which are provided on the ski (2) and the boot (5) respectively, the external surface of at least one locking pin (1) forming a friction mating with the surface of a related counterbore (3), characterized in that at least two liners (7) are arranged in a hollow space in the boot sole (4), are at a different distance apart than the associated locking pins (1), and via rods (18) connected to them act on a resilient insert piece (17) arranged between them.

## Revendications

1. Agencement d'une fixation de ski et d'une chaussure de ski à chevilles de retenue (1) et à contre-perçages (3) qui sont prévus sur le ski (2) et la chaussure (5), la surface externe d'au moins une cheville de retenue (1) formant un couple de friction conjointement avec la surface d'un contre-perçage associé (3), caractérisé en ce que dans au moins un contre-perçage (3) est disposée une pièce d'insertion (6) en matière élastique, le couple de frottement étant constitué par la surface extérieure d'une cheville de retenue respective (1) et la surface de la pièce d'insertion (6) en contact avec la cheville.

2. Agencement selon la revendication 1, caractérisé en ce qu'à une paire de chevilles de retenue (1) sont associées plusieurs paires de contre-perçages (3) qui sont situées le long de l'axe longitudinal d'une chaussure (5) et d'un ski (2).

3. Agencement selon la revendication 1, caractérisé en ce que chaque couple de friction est formé au moins par une portion de surface externe d'une cheville de retenue (1) et une portion de surface, en contact avec cette cheville, d'un contre-perçage (3) associé.

4. Agencement selon la revendication 1, caractérisé en ce que le couple de friction représente un cône Morse.

5. Agencement selon l'une des revendications 1 à 4, caractérisé en ce qu'une rainure circulaire (11) est usinée dans la surface extérieure de la cheville de retenue (1).

6. Agencement selon la revendication 1, caractérisé en ce que des striures sont réalisées sur la surface extérieure des chevilles de retenue (1).

7. Agencement selon l'une des revendications précédentes, caractérisé en ce qu'une douille d'armature (7) est insérée dans le contre-perçage (3).

8. Agencement selon la revendication 1, caractérisé en ce que la pièce d'insertion (6) est équipée d'un dispositif pour le réglage de la force de pression d'appui de celle-ci contre la cheville de retenue (1).

9. Agencement selon la revendication 8, caractérisé en ce qu'une vis (8) est vissée dans un taraudage prévu sur la douille d'armature (7), de telle façon qu'elle déforme la pièce d'insertion (6) lors de la pénétration par rotation et la presse contre la cheville de retenue (1).

10. Agencement de fixation de ski et de chaussure de ski à chevilles de retenue (1) et à contre-perçages (3) qui sont prévus sur le ski (2) et la chaussure (5), la surface externe d'au moins une cheville de retenue (1) formant un couple de friction en commun avec la surface d'un contre-perçage (3) associé, caractérisé en ce qu'au moins deux douilles d'armature (7) sont montées dans une plaque flexible (12) encastrée dans la semelle de chaussure (4) et en ce qu'un perçage taraudé (14) est prévu dans la plaque (12) entre les douilles d'armature (7), de telle manière que, lors de la rotation pénétrante d'une vis (13), l'angle, entre les axes des douilles d'armature (7), soit modifié.

11. Agencement de fixation de ski et de chaussure de ski à chevilles de retenue (1) et à contre-perçages (3) qui sont prévus sur le ski (2) et sur la chaussure (5), la surface extérieure d'au moins une cheville de retenue (1) formant un couple de friction conjointement avec la surface d'un contre-perçage (3) associé, caractérisé en ce que dans une cavité formée dans la semelle de chaussure (4) sont disposées au moins deux douilles (7) dont l'espacement diffère de celui des chevilles de retenue (1) associées et qui agissent par l'intermédiaire de tiges (18) reliées à celles-ci sur une pièce d'insertion élastique (17) montée entre celles-ci.
